# EUROPÄISCHE PATENTSCHRIFT

(11) **EP 1 215 687 B1**
(45) Veröffentlichungstag und Bekanntmachung des Hinweises auf die Patenterteilung: **12.10.2005**
(21) Anmeldenummer: 01811050.2
(22) Anmeldetag: 26.10.2001
(51) Int. Cl.: H01B 7/295

(54) **Verfahren zur Herstellung eines Kabels und nach diesem Verfahren hergestelltes Kabel**
Process for producing a cable and cable produced by this process
Procédé de production d'un cable et cable produit selon ledit procédé

(30) Priorität: 12.12.2000 CH 24162000
(43) Veröffentlichungstag der Anmeldung: 19.06.2002
(73) Patentinhaber: Studer Draht-und Kabelwerk AG, 4658 Däniken (CH)
(72) Erfinder: Gradwohl, Heiner, Dr., 5012 Schönenwerd (CH)
(74) Vertreter: Luchs, Willi

(56) Entgegenhaltungen:
- EP-A- 0 268 827
- EP-A- 1 199 728
- DE-A- 2 700 672
- DE-A- 19 717 645
- DE-U- 8 716 166
- DE-U- 9 216 599
- DE-U- 29 909 835

## Beschreibung

Die Erfindung betrifft ein Verfahren zur Herstellung eines Kabels sowie ein nach diesem Verfahren hergestelltes Kabel nach den Oberbegriffen der Ansprüche 1 und 7.

Das Verfahren dient insbesondere der Herstellung eines Elektrokabels. Ein solches besitzt im allgemeinen eine Ader mit einem Stromleiter und einem Isolationsmantel, sowie mindestens eine Hülle, beispielsweise eine äussere Hülle.

Ist das Elektrokabel dafür vorgesehen, auch im Brandfalle funktionsfähig zu sein, so besitzt dieses anstelle der äusseren Hülle oder noch zusätzlich zu dieser eine beispielsweise direkt auf dem Leiter angeordnete innere Hülle aus mindestens einem Glimmerband.

Die verschiedenen Hüllen können auch mehrschichtig und abhängig vom Kabeltyp von komplexer Struktur sein, beispielsweise aus unterschiedlichen Werkstoffen bestehen.

Bei der Herstellung von Elektrokabeln werden die verschiedenen nicht durch Extrusion erzeugten Schichten des Kabels vorzugsweise als Bänder spiralförmig auf den Leiter aufgebracht bzw. aufgewickelt.

Die bekannten Elektrokabel weisen mit ihren vielen, den Stromleiter umhüllenden Schichten den Nachteil auf, dass deren Herstellung wegen den verschiedenen zur Beschichtung bzw. Umhüllung des Stromleiters notwendigen Verfahrensschritte sehr kompliziert und verhältnismässig teuer ist. So zeigt die gegenwärtige Praxis zur Aufbringung von Glimmerbänder auf einen elektrischen Leiter einige strukturelle Nachteile auf. Zum einen ist das Bandierverfahren deutlich langsamer als das Extrusionsverfahren für die Kunststoffisolation, so dass das Bandieren die Kabelproduktion zeitlich limitiert und vollständig in einem separaten Arbeitsschritt durchgeführt werden muss. Das heisst, das bandierte Kabel muss während der Produktion mindestens einmal auf eine Kabelrolle aufgewickelt werden und kann erst nach der vollständigen Bandierung, also erst in einem zweiten, unabhängigen Produktionsschritt, einem Extruder zur Aufbringung der Kunststoffisolation zugeführt werden. Dazu kommt, dass die Spulen der Bandagieranlagen bis etwa 20'000 Meter Band aufweisen, also verhältnismässig gross sind, und aufgrund ihres Gewichtes mit verhältnismässig grossem technischen Aufwand um das zu umhüllende Kabel bewegt werden müssen.

In der Druckschrift EP-A-1 199 728 (Stand der Technik nach Art. 54.3 EPÜ) ist ein isolierter elektrischer Leiter speziell für den Brandfall vorgesehen, welcher ein auf dem elektrischen Leiter aufgebrachtes erstes und zweites Band aufweist, wobei diese Bänder längseinlaufend um den Leiter mit einer sich entlang des Leiters erstreckenden Überlappungsnaht gelegt sind. Das äussere Band ist dann durch zwei Glas- bzw. Kohlenstofffäden mit gegenläufiger Schlagrichtung umwickelt.

Die Druckschrift DE-29909835U hat ein elektrisches bzw. optisches Kabel zum Gegenstand, welches ähnlich einen um dieses Metallband gewickelten Draht einer Bewicklung aufweist.

Bei der Entgegenhaltung DE-8716166U ist ein hitzebeständiger elektrischer Leiter beschrieben, welcher ebenfalls ein um den Leiter gewickeltes Metallband und ein auf dieses aufgebrachtes Geflecht aus Metalldrähten aufweist.

Der Erfindung liegt nun die Aufgabe zu Grunde, ein Verfahren zur Herstellung eines Kabels, insbesondere Elektrokabels, zu schaffen, das die vorstehend genannten Nachteile nicht aufweist.

Diese Aufgabe wird gemäss der Erfindung durch ein Verfahren mit den Merkmalen des Anspruchs 1 gelöst.

Die Erfindung betrifft ferner ein Kabel mit den Merkmalen des Anspruchs 7.

Vorteilhafte Ausgestaltungen der Erfindung gehen aus den abhängigen Ansprüchen hervor.

Der Erfindungsgegenstand wird anschliessend anhand eines in der Zeichnung dargestellten Ausführungsbeispieles eines Elektrokabels näher erläutert. In der Zeichnung zeigen,
die Figur 1 eine perspektivische Ansicht eines elektrischen Kabels mit einer erfindungsgemäss aufgebrachten äusseren Hülle,
die Figur 2 einen Querschnitt durch das Elektrokabel der Figur 1 in grösserem Massstab und
die Figur 3 eine vergrösserte Ansicht eines Ausschnittes der Figur 2.

Das in den Figuren 1 bis 3 ersichtliche, einadrige elektrische Kabel 1 hat von innen nach aussen der Reihe nach einen aus verseilten Drähten 2 gebildeten Leiter 3, eine Isolationsschicht 4 und eine äussere Hülle 5. Auf der Hülle 5 ist ein nicht gezeichneter Aussenmantel aufgezogen, der beispielsweise aus einem Kunststoff besteht.

Erfindungsgemäss ist die Hülle 5 nicht aufgewickelt sondern in Kabellängsrichtung um den Leiter 3 geformt, so wie das vor allem aus der Figur 1 gut ersichtlich ist. Fixiert und gehalten wird die Hülle 5 durch ein Fadennetz oder Fadengestrick oder Fadengewirke 6 bestehend aus beispielsweise zwei Glasfäden 7 und 8. Letztere werden vorzugsweise durch Verketten, Verknüpfen, Stricken, Umklöppeln, Umschwingen, Umspinnen oder einem anderen Abbindeverfahren möglichst satt passend auf der Hülle 5 aufgezogen.

Handelt es sich bei der Hülle 5 um ein Glimmerband der vorstehend beschriebenen Art, so ist dieses - nicht wie in der Zeichnung dargestellt auf der Isolationsschicht - sondern direkt auf dem Leiter 3 aufgebracht und von der Isolationsschicht 4 umhüllt.

Vorzugsweise ist die Hülle 5 mit in der Kabel-Längsrichtung verlaufenden, einander überlappenden, fest miteinander verbundenen Randabschnitten 5a und 5b versehen, die zum Beispiel aussen und/oder eventuell innen mit einem Bindemittel beschichtet und/oder durch das Bindemittel mit den angrenzenden Schichten des Kabels verklebt sind. Als Binde- bzw. Klebemittel dient vorzugsweise ein hochtemperaturbeständiger Klebstoff.

Die Erfindung zeichnet sich im wesentlichen dadurch aus, dass die Hülle 5, beispielsweise ein Glimmerband, ein Polsterband, ein flaches Metallband oder ein feuerbeständiges Keramikband, etwa ein Band aus Kunststoff-Anorganikmaterial, in Längsrichtung um den Leiter 3 geformt wird.

Verfahrenstechnisch wird dazu das fortlaufend von einer Bandrolle abgewickelte Band in Längsrichtung zum Leiter 3 ausgerichtet, mit nicht gezeichneten mechanischen Formgebern um diesen geformt sowie überlappend umschlossen, und anschliessend mittels mindestens einer Abbindevorrichtung mit dem Fadennetz, Fadengestrick oder Fadengewirke 6 fixiert. Die Umhüllung des Leiters 3 mit der Hülle 5 in Kabellängsrichtung und die gleichzeitige Abbindung der Hülle 5 durch die Fäden 7 und 8 mit Hilfe von verhältnismässig einfachen Strick-, Verkettungs- oder anderen Abbindevorrichtungen erlauben das Einhalten einer höheren Verfahrensgeschwindigkeit als die herkömmlichen Bandierverfahren. Dies ist im wesentlichen auf die einfachen und leichtgewichtigen mechanischen Hilfsmittel zum Aufbringen der Hülle 5 zurückzuführen, welche beim erfindungsgemässen Verfahren zum Einsatz kommen. Dadurch, dass das erfindungsgemässe Verfahren eine höhere Produktionsgeschwindigkeit erlaubt als die bekannten Bandierverfahren, können das Aufbringen der Hülle 5, beispielsweise das Aufbringen eines Glimmerbandes, und der Aufzug der Isolationsschicht kontinuierlich hintereinander erfolgen, und zwar so, dass der bereits eingehüllte und mit den Fäden 7 und 8 fixierte Teil des Kabels bei gleichbleibender Verfahrensgeschwindigkeit direkt einer Extrudervorrichtung zum Aufziehen der Isolationsschicht zugeführt wird.

Das erfindungsgemässe Verfahren und das durch dieses hergestellte Kabel können im Rahmen der Erfindung noch verschiedenartig abgewandelt werden. So kann des Verfahren selbstverständlich auch zur Herstellung von beliebigen anderen Kabeln, beispielsweise optischen Signalkabeln, dienen. Ferner kann das Kabel mit mehrere Hüllen versehen sein, die alle in der vorstehend definierten Art und Weise um den Leiter geformt und auf diesem fixiert sind und es kann der elektrische Leiter auch nur aus einem einzigen Draht bestehen. Zudem kann zwischen je zwei solchen Hüllen gewünschtenfalls noch zusätzlich eine Isolationsschicht oder eine andere Kunststoffschicht aufgezogen sein, und es können anstelle der Glasfäden auch Fäden aus Keramik, oder mineralischem oder metallischem Material oder schmale Bänder, Garne oder Zwirne aus diesen Materialien verwendet werden.

## Patentansprüche

1. Verfahren zur Herstellung eines Kabels mit einem Leiter (3) und mindestens einer den Leiter (3) umschliessenden Hülle (5) aus einem bandartigen Material, welches in Längsrichtung des Leiters (3) verlaufend um diesen geformt ist, wobei diese Hülle (5) mit Hilfe mindestens eines schmalen Bandes, Fadens, auf dem Leiter fixiert wird, **dadurch gekennzeichnet, dass** die Hülle (5) mit mindestens zwei Fäden (7, 8), schmalen Bändern, Garnen oder Zwirnen abgebunden wird, die ihrerseits miteinander verstrickt oder verkettet werden.

2. Verfahren nach Anspruch 1, **dadurch gekennzeichnet, dass** über die Hülle (5) ein Mantel aus Kunststoff aufgezogen wird.

3. Verfahren nach Anspruch 1 oder 2, **dadurch gekennzeichnet, dass** die Hülle (5) so aufgebracht wird, dass sich zwei in der Kabel-Längsrichtung verlaufenden Randabschnitte (5a, 5b) der Hülle (5) überlappen.

4. Verfahren nach Anspruch 3, **dadurch gekennzeichnet, dass** die Randabschnitte (5a, 5b) miteinander und/oder mit der angrenzenden Schicht des Leiters (3) und/oder mit einer angrenzenden Isolationsschicht (4) verklebt werden.

5. Verfahren nach einem der Ansprüche 1 bis 4, **dadurch gekennzeichnet, dass** als die genannte Hülle (5) ein Glimmerband dient.

6. Verfahren nach einem der Ansprüche 1 bis 5, **dadurch gekennzeichnet, dass** mehrere Hüllen in der vorstehend definierten Art und Weise um den Leiter (3) geformt und auf diesem fixiert werden.

7. Kabel mit mindestens einem Leiter (3) und mindestens einer den Leiter (3) umschliessenden Hülle (5) aus einem bandartigen Material, welches in Längsrichtung des Leiters (3) verlaufend um diesen geformt ist, wobei diese Hülle (5) mit Hilfe mindestens eines schmalen Bandes, Fadens, Garns oder Zwirns auf diesem fixiert ist, **dadurch gekennzeichnet, dass** die Hülle (5) mit mindestens zwei Fäden (7, 8), schmalen Bändern, Garne oder Zwirne abgebunden ist, die ihrerseits miteinander verstrickt oder verkettet sind.

8. Kabel nach Anspruch 7, **dadurch gekennzeichnet, dass** es ein Elektrokabel ist.

9. Kabel nach Anspruch 7 oder 8, **dadurch gekennzeichnet, dass** die Hülle (5) ein feuerbeständiges Glimmerband, ein Polsterband, ein flaches Metallband oder ein feuerbeständiges Keramikband, etwa ein Band aus Kunststoff-Anorganikmaterial, ist.

10. Kabel nach einem der Ansprüche 7 bis 9, **dadurch gekennzeichnet, dass** der mindestens eine Faden oder Zwirn, bzw. das mindestens eine schmale Band oder Garn aus Glas, Keramik, oder mineralischem oder metallischem Material besteht.

11. Kabel nach Anspruch 10, **dadurch gekennzeichnet, dass** der mindestens eine Faden oder Zwirn, bzw. das mindestens eine schmale Band oder Garn ein Netz, ein Gestrick, oder ein Gewirke bildet und satt passend auf der dazugehörigen Hülle aufliegt.

## Claims

1. Method for producing a cable with a conductor (3) and at least one sleeve (5) enclosing the conductor (3) and consisting of a band-like material which is formed around the conductor (3) in a longitudinal direction, whereby this sleeve (5) is affixed to the conductor by means of a narrow band or thread, **characterised in that** the sleeve (5) is tied off with at least two threads (7, 8), narrow bands, yam or strong thread, which are themselves interwoven or form a chain.

2. Method according to Claim 1, **characterised in that** a jacket of plastic is pulled over the sleeve (5).

3. Method according to Claim 1 or 2, **characterised in that** the sleeve (5) is affixed in such a way that two edge sections (5a, 5b) of the sleeve (5) extending in the longitudinal cable direction overlap.

4. Method according to Claim 3, **characterised in that** the edge sections (5a, 5b) are glued to each other and/or to the neighbouring layer of the conductor (3) and/or to a neighbouring isolation layer (4).

5. Method according to one of the Claims 1 to 4, **characterised in that** a glimmer tape serves as the said sleeve (5).

6. Method according to one of the Claims 1 to 5, **characterised in that** several sleeves are formed around the conductor (3) in the way defined above and affixed to the same.

7. Cable with at least one conductor (3) and at least one sleeve (5) enclosing the conductor (3) and consisting of a band-like material which is affixed to the same in a longitudinal direction of the conductor (3) and formed around the same, whereby this sleeve (5) is affixed with at least one narrow band, thread, yearn or strong thread, **characterised in that** the sleeve (5) is tied off with at least two threads (7, 8), narrow bands, yam or strong thread, which are themselves interwoven or form a chain.

8. Cable according to Claim 7, **characterised in that** the same consists of an electric cable.

9. Cable according to Claim 7 or 8, **characterised in that** the sleeve (5) consists of a fire-resistant glimmer tape, a buffer tape, a flat metal band, or a fire-resistant ceramic band such as for example a band made from an anorganic plastic material.

10. Cable according to one of the Claims 7 to 9, **characterised in that** the at least one thread or strong thread, i.e. the at least one narrow band or yarn consists of glass, ceramic, or a mineral or metallic material.

11. Cable according to Claim 10, **characterised in that** the at least one thread or strong thread, i.e. the at least one narrow band or yam form a net, a mesh, or a web lying on the sleeve and completely covering the same.

## Revendications

1. Procédé de fabrication d'un câble comprenant un conducteur (3) et au moins une gaine entourant le conducteur (3), ladite gaine étant formée d'un matériau de type ruban, qui est conformé de manière à s'étendre dans le sens de la longueur du conducteur (3), autour de celui-ci, cette gaine (5) étant fixée sur le conducteur à l'aide d'au moins un ruban étroit ou d'un fil, **caractérisé en ce que** la gaine (5) est assemblée avec au moins deux fils (7, 8), rubans étroits, filaments ou fils retors qui sont, pour leur part, appliqués ou enchaînés l'un avec l'autre.

2. Procédé selon la revendication 1, **caractérisé en ce qu'**une enveloppe en matériau plastique est tendue au-dessus de la gaine (5).

3. Procédé selon l'une quelconque des revendications 1 ou 2, **caractérisé en ce que** la gaine (5) est appliquée de manière que deux segments de bord (5a, 5b) de la gaine (5) s'étendant dans le sens de la longueur du câble se chevauchent.

4. Procédé selon la revendication 3, **caractérisé en ce que** les segments de bord (5a, 5b) sont collés l'un à l'autre et/ou à la couche limitrophe du conducteur (3) et/ou à une couche d'isolation limitrophe (4).

5. Procédé selon l'une quelconque des revendications 1 à 4, **caractérisé en ce qu'**un ruban micacé sert de gaine précitée (5).

6. Procédé selon l'une quelconque des revendications 1 à 5, **caractérisé en ce que** plusieurs gaines sont conformées de la manière définie ci-dessus autour du conducteur (3) et sont fixées sur celui-ci.

7. Câble comportant au moins un conducteur (3) et au moins une gaine (5) entourant le conducteur (3) et formée d'un matériau de type ruban qui est conformé de manière à s'étendre dans le sens de la longueur du conducteur (3), autour de celui-ci, ladite gaine (5) étant fixée sur celui-ci à l'aide d'au moins un ruban étroit, d'un fil, d'un filament ou d'un fil retors, **caractérisé en ce que** la gaine (5) est assemblée avec au moins deux fils (7, 8), rubans étroits, filaments ou fils retors qui sont, pour leur part, appliqués ou enchaînés l'un à l'autre.

8. Câble selon la revendication 7, **caractérisé en ce qu'**il s'agit d'un câble électrique.

9. Câble selon l'une quelconque des revendications 7 ou 8, **caractérisé en ce que** la gaine (5) est un ruban micacé réfractaire, un ruban rembourré, un ruban métallique plat ou un ruban céramique réfractaire, par exemple, un ruban en matériau inorganique synthétique.

10. Câble selon l'une quelconque des revendications 7 à 9, **caractérisé en ce que** le au moins un fil ou fil retors ou le au moins un ruban étroit ou filament se compose de verre, de céramique ou d'un matériau minéral ou métallique.

11. Câble selon la revendication 10, **caractérisé en ce que** le au moins un fil ou fil retors ou le au moins un ruban étroit ou filament forme un filet, un tricot ou un tissu et s'applique en ajustement serré sur la gaine correspondante.
